# EUROPÄISCHE PATENTANMELDUNG

(11) **EP 0 304 606 A2**
(43) Veröffentlichungstag der Anmeldung: **01.03.1989**
(21) Anmeldenummer: 88111378.1
(22) Anmeldetag: 15.07.1988
(51) Int. Cl.: B65H 67/052

(54) **Anlage zum Ablängen, Wickeln und Abbinden von Wickelgut**

(30) Priorität: 26.08.1987 DE 8711560 U
(71) Anmelder: kabelmetal electro GmbH, D-30002 Hannover (DE)
(72) Erfinder: Deissenberger, Hans, D-7240 Horb 1 (DE)

(57) **Zusammenfassung**

Bei einer Anlage zum Ablängen, Wickeln und Abbinden von langgestrecktem Wickelgut 7, die aus einer Seitenverlegeeinrichtung 3 für die Zufuhr des Wickelgutes 7, einer Wickeleinrichtung und Abbindeeinrichtungen 13 bis 16 besteht, weist die Wickeleinrichtung zwei nebeneinander angeordnete Wickelköpfe 1, 2 auf, die während des Wickelvorgangs von einem gemeinsamen Motor 5 wahlweise antreibbar sind.

## Beschreibung

Die Erfindung betrifft eine Anlage zum Ablängen, Wickeln und Abbinden von Wickelgut, welches aus einem kabelförmigen Material oder dergleichen besteht, die eine Seitenverlegeeinrichtung für die Zufuhr des Wickelgutes, eine Wickeleinrichtung und Abbindeeinrichtungen hat.

Aus der DE-OS 34 38 212 ist eine derartige Anlage bekannt, bei der hinter der Ablängeinrichtung eine Einfädeleinrichtung angeordnet ist, mit der der Wickelgut-Anfang in einen Wickelkopf automatisch einfädelbar ist. Die Drehzahl des Wickelkopfes wird über eine Steuerung so eingestellt, daß das Ablängen und das Aufwickeln des Wickelguts in einem einheitlichen Verfahren durchgeführt werden kann. Die Steuerung betätigt außerdem eine Zentriereinrichtung und eine Seitenverlegeeinrichtung sowie eine Abbindeeinrichtung. Mit dieser Anlage kann das von einer Vorratsrolle entnommene Wickelgut, beispielsweise Elektrokabel, in einem automatisch ablaufenden Verfahren auf Maß abgelängt, aufgewickelt und abgebunden werden.

Diese bekannte Anlage verwendet eine aufwendige Einfädeleinrichtung und besitzt insbesondere hohe Standzeiten, da nur ein einziger Wickelkopf bedient werden kann. Der Erfindung liegt die Aufgabe zugrunde, eine Anlage zum Ablängen, Wickeln und Abbinden von Wickelgut zu schaffen, die ein möglichst kontinuierliches Wickeln des von einem Speicher oder einer Vorratsrolle ankommenden Wickelguts zu ermöglichen.

Die Lösung dieser Aufgabe wird bei einer Anlage der eingangsgenannten Gattung durch die im Hauptanspruch angegebenen Merkmale erhalten. Durch die Verwendung zweier nebeneinander angeordneter Wickelköpfe kann die Seitenverlegeeinrichtung nach einem beendeten Wickelvorgang sofort zum anderen Wickelkopf wechseln und dort das Wickelgut zuführen. Während des neuen Wickelvorgangs binden die Abbindeeinrichtungen am anderen Wickelkopf das Wickelgut ab, so daß dieses abgeworfen bzw. abgenommen werden kann. Bevor der gerade laufende Wickelvorgang abgeschlossen ist, steht der andere Wickelkopf schon wieder in der Warteposition, um wieder mit Wickelgut beschickt zu werden. Besonders vorteilhaft ist die erfindungsgemäße Verwendung eines einzigen Wickelmotors für beide Wickelköpfe, wobei jedem Wickelkopf eine elektromagnetische Kupplung zugeordnet ist, über die eine Antriebsverbindung zum Wickelmotor herstellbar ist.

Die bevorzugte Ausführungsform sieht vor, daß beiden Wickelköpfen ein gemeinsamer Positionsantrieb zugeordnet ist, und daß der Wickelmotor und/oder der Positionsantrieb über den Wickelköpfen zugeordnete Kupplungen zuschaltbar sind. Es werden vorzugsweise elektromagnetisch betätigte Kupplungen verwendet. Durch die Verwendung gemeinsamer Antriebe und die Unterteilung in Wickelantrieb und Positionsantrieb wird eine besonders kostengünstige und platzsparende Anlage erhalten. Der Wickelantrieb, der je nach Anwendungsfall beispielsweise eine Leistung von 20 kW haben kann, wird nur während des Wickelvorgangs zugeschaltet. Der Positionsantrieb, der bei gleicher Anwendung beispielsweise eine Leistung von 2 kW hat, dient dagegen ausschließlich der Positionierung der Wickelköpfe bei der Zufuhr des Wickelguts und beim Abbinden.

Da beide Wickelköpfe nebeneinander angeordnet sind, kann eine gemeinsame Seitenverlegeeinrichtung mit einem nach unten verlaufenden Verlegerohr vorgesehen sein. Im Bereich des Verlegerohrs ist die Schneidvorrichtung zum Ablängen des Wickelguts angeordnet, so daß ein abgelängtes Ende frei nach unten aus dem Verlegerohr abfallen kann. Um ein hohes Maß an Betriebssicherheit zu erhalten, können jedem Wickelkopf zwei Abbindeeinrichtungen zugeordnet sein. Selbst wenn eine der Abbindeeinrichtungen ausfällt, kann die Anlage weiter betrieben werden.

Die Erfindung wird nachfolgend anhand der Zeichnung näher erläutert.

Die Zeichnung zeigt den Aufbau der erfindungsgemäßen Anlage, die im wesentlichen zwei Wickelköpfe 1, 2, eine Seitenverlegeeinrichtung 3, eine Schneideinrichtung 4 und zwei Antriebe 5, 6 hat.

Das von einem Speicher kommende Wickelgut 7 wird umgelenkt einem Verlegerohr 8 der Seitenverlegeeinrichtung 3 zugeführt, von wo es nach Durchlaufen der Schneideinrichtung 4 wahlweise einem der beiden Wickelköpfe 1, 2 zuführbar ist. Das Verlegerohr 8 kann mittels eines Linearantriebs 9 in Pfeilrichtung a und mittels eines hier nicht näher dargestellten entsprechenden Antriebs senkrecht zur Bildebene bewegt werden. Die letztgenannte Bewegung erlaubt ein exaktes Verlegen der einzelnen Windungen über die gesamte Breite des jeweiligen Wickelkopfes 1, 2. Außerdem läßt sich das Verlegerohr 8 bei der Zufuhr des Wickelguts 7 zum Wickelkopf exakt positionieren, so daß der Wickelgutanfang 10 in eine am Wickelkopf vorgesehene, an sich bekannte Klemmeinrichtung einführbar ist. Mittels des Antriebs 5, der als Wickelmotor dient kann wahlweise der Wickelkopf 1 oder der Wickelkopf 2 angetrieben werden. Die Antriebsverbindung kann über Ketten, Antriebsriemen oder dergleichen in Verbindung mit den Wickelköpfen 1, 2 separat zugeordneten Kupplungen 11, 12 erfolgen. Als Kupplungen 11, 12 können insbesondere elektromagnetische Kupplungen herkömmlicher Bauart Verwendung finden.

Gleichermaßen ist der Antrieb 6 als Positionsantrieb mit den Wickelköpfen 1, 2 verbindbar. Die Antriebe 5, 6 sind vorzugsweise Gleichstrom-Elektromotoren sehr unterschiedlicher Leistung, wobei der Wickelmotor beispielsweise eine 10fach größere Leistung haben kann als der Positionsantrieb 6.

Den Wickelköpfen 1, 2 sind Abbindevorrichtungen 13 bis 16 zugeordnet. Dabei kann es sich um Abbindevorrichtungen handeln, die prinzipiell derart aufgebaut sind, wie die bereits bekannte Abbindevorrichtung gemäß der DE-OS- 34 38 177. Mit den Abbindevorrichtungen 13 bis 16 wird das aufgewickelte Wickelgut solange es noch auf dem Kern des Wickelkopfes liegt mehrfach abgebunden, wobei der Positionsantrieb 6 den Wickelkopf um gleichmäßige Winkelbereiche dreht, damit über den gesamten Wickelring in gleichmäßigen Winkelabständen Umreifungen bzw. Abbindevorgänge durchgeführt werden.

Während die Abbindevorgänge an einem Wickelkopf stattfinden, kann bereits am anderen Wickelkopf erneut Wickelgut 7 zugeführt und aufgewickelt werden.

Ein fertig abgebundener Wickelgut-Ring wird in an sich bekannter Weise vom Wickelkopf abgestreift oder abgeworfen und gelangt über eine Transportbahn oder eine Rutsche 17 entlang der Pfeilrichtung b zu einer Rollenbahn 18 über die der Weitertansport der Wickelgut-Ringe erfolgt.

## Patentansprüche

1. Anlage zum Ablängen, Wickeln und Abbinden von Wickelgut, welches aus einem kabelförmigen Material oder dergleichen besteht, die eine Seitenverlegeeinrichtung für die Zufuhr des Wickelgutes, eine Wickeleinrichtung und Abbindeeinrichtungen hat, **dadurch gekennzeichnet**, daß die Wickeleinrichtung zwei nebeneinander angeordnete Wickelköpfe (1, 2) hat, die während des Wickelvorgangs von einem gemeinsamen Wickelmotor (5) wahlweise antreibbar sind.

2. Anlage nach Anspruch 1, **dadurch gekennzeichnet**, daß beiden Wickelköpfen (1, 2) ein gemeinsamer Positionsantrieb (6) zugeordnet ist, und daß der Wickelmotor (5) und/oder Positionsantrieb (6) über den Wickelköpfen (1, 2) zugeordnete Kupplungen (11, 12) zuschaltbar sind.

3. Anlage nach einem der Ansprüche 1 oder 2, **dadurch gekennzeichnet**, daß der Wickelmotor (5) ein Elektromotor mit einer mehrfach größeren Leistung als der Motor des Positionsantrieb (6) ist.

4. Anlage nach einem der vorhergehenden Ansprüche, **dadurch gekennzeichnet**, daß über beiden Wickelköpfen (1, 2) eine gemeinsame Seitenverlegeeinrichtung (3) mit einem nach unten gerichteten Verlegerohr (8) angeordnet ist, und daß im Bereich des Verlegerohres (8) eine Schneideinrichtung (4) zum Ab längen des Wickelgutes (7) vorgesehen ist.

5. Anlage nach einem der vorhergehenden Ansprüche, **dadurch gekennzeichnet**, daß jedem Wickelkopf (1, 2) zwei Abbindeeinrichtungen (13, 14; 14, 16) zugeordnet sind.
